# EUROPÄISCHE PATENTSCHRIFT

(11) **EP 3 048 196 B1**
(45) Veröffentlichungstag und Bekanntmachung des Hinweises auf die Patenterteilung: **15.03.2017**
(21) Anmeldenummer: 15152503.7
(22) Anmeldetag: 26.01.2015
(51) Int. Cl.: D04B 27/24, D04B 27/32

(54) **Legebarrenanordnung einer Kettenwirkmaschine**
Lay bar of a warp knitting machine
Barre à passettes d'un métier à tricoter chaîne

(43) Veröffentlichungstag der Anmeldung: 27.07.2016
(73) Patentinhaber: Karl Mayer Textilmaschinenfabrik GmbH, 63179 Obertshausen (DE)
(72) Erfinder: Keller, Alexander, 63225 Langen (DE)
(74) Vertreter: Knoblauch, Andreas

(56) Entgegenhaltungen:
- DE-A1- 10 035 160
- DE-A1- 10 159 403
- DE-U1-202014 105 280

## Beschreibung

Die Erfindung betrifft eine Legebarrenanordnung einer Kettenwirkmaschine mit mindestens einem Fadenführer, der an einem Antriebselement angeordnet ist, das mit einer Antriebseinrichtung und mit mindestens einem Gegenkraftelement in Wirkverbindung steht, wobei das Gegenkraftelement eine Kolben-Zylinder-Anordnung aufweist, bei der ein Kolben, der über eine Kolbenstange mit dem Antriebselement verbunden ist, in einem Zylinder, der einen Zylinderquerschnitt aufweist, über eine Hublänge bewegbar und durch ein Druckmedium beaufschlagbar ist, wobei der Zylinder in einem mit dem Druckmedium gefüllten Hohlraum eines Behälters angeordnet ist, wobei der Hohlraum ein Volumen aufweist, das größer als ein Außenvolumen des Zylinders ist und mit einem Innenraum des Zylinders auf der Seite des Kolbens, auf der die Kolbenstange angeordnet ist, in Verbindung steht.

Eine derartige Legebarrenanordnung ist beispielsweise aus DE 20 2014 105 280 A1 bekannt. Hier können mehrere Zylinder an oder in einem Behälter angeordnet sein, wobei jeder Zylinder gemeinsam mit einem Kolben eine gewisse Zugspannung auf einen Fadenführer ausübt.

Eine weitere Legebarrenanordnung ist beispielsweise aus DE 100 35 160 A1 bekannt. Die Antriebseinrichtung bewegt das Antriebselement und damit den oder die mit dem Antriebselement verbundenen Fadenführer, so dass ein Faden, der durch einen Fadenführer geführt wird, in eine Wirkware gemäß einem vorbestimmten Muster eingebunden werden kann. Wenn das Antriebselement nicht biegesteif ausgebildet ist, was beispielsweise bei einer sogenannten "String-Barre" der Fall ist, dann wirken die Antriebseinrichtung und das Gegenkraftelement gemeinsam auf das Antriebselement, um dieses gespannt zu halten.

Hierbei besteht das Risiko, dass die zum Spannen verwendete Zugkraft zu einer Längendehnung des Antriebselements führt. Eine derartige Längendehnung kann die Positioniergenauigkeit beeinträchtigen. Dies kann unter Umständen zu einer Kollision des Fadenführers mit anderen Wirkwerkzeugen führen. Eine derartige Längendehnung kann man zwar im Voraus berechnen und bei der Auslegung der Legebarrenanordnung berücksichtigen. Problematisch ist allerding, dass bei der aus DE 100 35 160 A1 bekannten Legebarrenanordnung die Zugkraft nicht konstant ist, weil sich bei der Bewegung des Kolbens im Zylinder Druckänderungen des Druckmediums ergeben, die wiederrum zu einer Kraftänderung führen.

Der Erfindung liegt die Aufgabe zugrunde, Spannungsänderungen im Antriebselement kleinzuhalten.

Diese Aufgabe wird bei einer Legebarrenanordnung der eingangsgenannten Art dadurch gelöst, dass der Zylinder an mindestens zwei Positionen, die in eine Richtung parallel zur Hublänge einen Abstand aufweisen, mit dem Behälter verbunden ist und weist eine Verbindung zwischen dem Hohlraum und dem Innenraum eine Fläche auf, die mindestens viermal so groß ist, wie eine Querschnittfläche des Zylinders.

Bei dieser Ausgestaltung wird der Kolben über seine Hublänge im Zylinder geführt. An der Bewegungsbahn des Kolbens im Zylinder ändert sich also nichts. Allerdings ist das Volumen des Druckmediums nun sehr viel größer als das Hubvolumen, das sich aus dem Querschnitt des Zylinders und der Hublänge ergibt, so dass die durch die Bewegung des Kolbens im Zylinder verursachte relative Änderung des Gesamtvolumens aus Hubvolumen und Volumen des Hohlraums wesentlich geringer ist, als wenn nur das Hubvolumen im Zylinder zur Verfügung steht. Bei der Bewegung des Kolbens im Zylinder wird so viel Druckmedium verdrängt, wie sich aus dem Hubvolumen ergibt. Die relative Änderung ergibt sich dann aus dem Quotienten des Hubvolumens und des Gesamtvolumens. Je größer das Gesamtvolumen ist, desto geringer ist die mit der Bewegung des Kolbens im Zylinder verbundene Druckänderung. Der Zylinder ist in dem Behälter angeordnet und dadurch geschützt. Durch die Befestigung des Zylinders im Behälter an zwei mit Abstand zueinander vorgesehenen Positionen kann der Zylinder im Behälter auch sehr genau ausgerichtet und in dieser Ausrichtung belassen werden. Durch die Größe der Verbindung setzt diese Verbindung einem Übertritt des Druckmediums vom Innenraum zum Hohlraum oder umgekehrt praktisch keinen nennenswerten Widerstand entgegen, der zu einer Drosselung und damit zu einer Druckerhöhung oder Druckabsenkung führen könnte.

Vorzugsweise sind die zwei Positionen an den Enden des Zylinders in einer Richtung parallel zur Hubrichtung angeordnet. Damit ergibt sich der größtmögliche Abstand der Positionen zueinander und damit auch die größtmögliche Stabilität gegen eine Richtungsänderung des Zylinders im Behälter.

Vorzugsweise umgibt der Hohlraum den Umfang des Zylinders. Damit steht für den Hohlraum ein relativ großes Volumen zur Verfügung, so dass sich bei einer Bewegung des Kolbens im Zylinder nur eine relativ kleine Druckänderung ergibt. Man kann das Volumen des Hohlraumes beispielsweise so groß wählen, dass es mindestens den 25-fachen des Hubvolumens entspricht. Dementsprechend werden Druckänderungen bei einer Bewegung des Kolbens auch auf etwa das 1/25-fache vermindert.

Vorzugsweise ist die Kolbenstange durch eine erste Dichtung aus dem Behälter herausgeführt, die am Zylinder angeordnet ist, wobei zwischen dem Zylinder und dem Behälter eine zweite Dichtung angeordnet ist. Damit lässt sich eine hervorragende Lebensdauer erreichen. Man kann mit geringem Aufwand Passungen klein halten und Querkräfte vermeiden. Es ergeben sich nur sehr wenige Positionen, an denen eine Toleranz beachtet werden muss. Dementsprechend kann die Kolbenstange mit einer ausreichend hohen Genauigkeit abgedichtet werden. Die zweite Dichtung zwischen dem Zylinder und dem Behälter kann hingegen mit einer geringeren Genauigkeit vorgesehen werden, weil hier keine bewegten Teile gegeneinander abgedichtet werden müssen.

Hierbei ist bevorzugt, dass die erste Dichtung mit einer Innenseite des Zylinders zusammenwirkt. Die Innenseite des Zylinders muss ohnehin relativ genau bearbeitet werden, weil diese Innenseite mit dem Kolben zusammenwirkt und man zwischen dem Kolben und der Innenseite des Zylinders eine möglichst hohe Dichtigkeit erreichen möchte. Die entsprechende Genauigkeit bei der Bearbeitung der Innenseite des Zylinders kann man auch für die Positionierung der ersten Dichtung verwenden.

Alternativ oder zusätzlich kann vorgesehen sein, dass der Zylinder eine Stirnseite aufweist, mit der die erste Dichtung zusammenwirkt. Auch die Stirnseite lässt sich relativ genau bearbeiten. In einer besonders bevorzugten Ausgestaltung ist vorgesehen, dass die erste Dichtung sowohl mit der Innenseite als auch mit der Stirnseite des Zylinders zusammenwirkt.

Vorzugsweise ist die erste Dichtung zwischen dem Zylinder und einem Stopfen angeordnet, der in den Behälter eingesetzt und mit der zweiten Dichtung gegen den Behälter abgedichtet ist. Dies vereinfacht die Montage und der Stopfen kann beispielsweise in eine Wand des Behälters eingeschraubt werden. Der Stopfen hält dann die erste Dichtung im Zylinder fest und dichtet mit der zweiten Dichtung gleichzeitig gegen den Behälter ab.

Bevorzugterweise weist der Behälter eine in den Hohlraum hineinreinragende Befestigungseinrichtung auf, an der der Zylinder befestigt ist. Man kann den Behälter dann mit einer größeren Länge parallel zur Hublänge ausbilden als den Zylinder. Damit ist es möglich, beispielsweise einen als Normteil ausgebildeten Zylinder zu verwenden und gleichzeitig frei zu sein bei der Dimensionierung des Volumens des Hohlraums des Behälters.

Hierbei ist bevorzugt, dass der Zylinder zwischen der Hublänge und einer Wand des Behälters, durch die die Kolbenstange aus dem Behälter herausgeführt ist, einen Abschnitt aufweist, in dem die Verbindung angeordnet ist. Dies macht es auf einfache Weise möglich, die Verbindung bereitzustellen und gleichzeitig den Zylinder im Bereich des Endes, durch das die Kolbenstange aus dem Zylinder herausgeführt ist, am Behälter zu befestigen.

Hierbei ist bevorzugt, dass die Verbindung ein Fenster oder mehrere in Umfangsrichtung verteilte Fenster in dem Abschnitt aufweist. Diese Fenster erlauben den Durchtritt von Druckmedium praktisch ohne Drosselung.

Hierbei ist bevorzugt, dass jedes Fenster in Umfangsrichtung eine Erstreckung aufweist, die mindestens so groß ist, wie ein Abstand der Fenster in Umfangsrichtung. Die Fenster sind also in Umfangsrichtung relativ groß.

Auch ist von Vorteil, wenn jedes Fenster parallel zur Hublänge eine Länge aufweist, die größer ist als die Erstreckung in Umfangsrichtung. Die Fenster sind also länglich ausgebildet, wobei die größte Länge parallel zur Hubrichtung verläuft.

Vorzugsweise ist der Abschnitt in einer durchgehenden Zylinderwand oder in einem mit dem Zylinder verbunden Fortsatzelement ausgebildet. Dies ergibt eine sehr einfache Konstruktion.

Die Erfindung wird im Folgenden anhand eines bevorzugten Ausführungsbeispiels in Verbindung mit der Zeichnung beschrieben. Hierin zeigen:
- Fig. 1: eine stark schematisierte Ansicht einer Legebarrenanordnung,
- Fig. 2: einen schematischen Schnitt durch ein Gegenkraftelement,
- Fig. 3: eine Darstellung eines Zylinders des Gegenkraftelements im Schnitt und
- Fig. 4: einen Schnitt IV-IV nach Fig. 3.

Eine in Fig. 1 schematisch dargestellte Legebarrenanordnung 1 für eine Kettenwirkmaschine weist mehrere Fadenführer 2 auf, die an einem Antriebselement 3 angeordnet sind. Das Antriebselement 3 ist im vorliegenden Ausführungsbeispiel als dünner Draht oder als Seil ausgebildet. Das Antriebselement 3 ist also nicht biegesteif und somit nicht auf Druck belastbar.

Das Antriebselement 3 ist an einem Ende mit einer Antriebseinrichtung 4 verbunden. Die Antriebseinrichtung 4 kann beispielsweise als Mustergetriebe ausgebildet sein. Sie kann auch einen Linearantrieb aufweisen.

Am anderen Ende ist das Antriebselement 3 mit einem Gegenkraftelement 5 verbunden. Das Gegenkraftelement 5 wird im Zusammenhang mit Fig. 2 näher beschrieben. Das Gegenkraftelement 5 weist eine Kolbenstange 6 auf, die über ein Zwischenglied 7 mit dem Antriebselement 3 verbunden ist. Das Zwischenglied 7 ist über eine Umlenkrolle 8 geführt. Man kann das Antriebselement 3 auch direkt mit der Kolbenstange 6 verbinden.

Das Gegenkraftelement 5 weist einen Zylinder 9 auf, der in einem Hohlraum 10 eines Behälters 11 angeordnet ist. Im Zylinder 9 ist ein Kolben 12 angeordnet, der mit der Kolbenstange 6 verbunden ist. Der Kolben 12 weist eine Ringdichtung 13 auf, die an einer Innenwand 14 des Zylinders 9 dichtend anliegt, aber eine Bewegung des Kolbens 12 ermöglicht.

Der Kolben 12 kann über eine Hublänge H im Zylinder 9 bewegt werden. Der Zylinder 9 weist einen Innenquerschnitt auf. Ein Produkt aus Innenquerschnitt und Hublänge H definiert ein Hubvolumen.

Der Zylinder 9 ist an zwei Positionen mit dem Behälter 11 verbunden. Der Behälter 11 weist hierfür eine Befestigungseinrichtung 15 auf, die in den Hohlraum 10 hineinragt. Der Zylinder 9 ist mit einem ersten Ende 16 mit der Befestigungseinrichtung 15 verbunden. Gegebenenfalls kann hier ein O-Ring 17 vorgesehen sein, um die Verbindung des ersten Endes 6 mit dem Behälter 11 nach außen abzudichten. Der Zylinder 9 ist am ersten Ende 16 zur Atmosphäre hin offen.

Der Zylinder 9 weist ein zweites Ende 18 auf, in das eine erste Dichtung 19 eingesetzt ist. Die erste Dichtung 19 wirkt mit der Innenwand 14 des Zylinders 9 zusammen. Darüber hinaus weist die erste Dichtung 19 einen umlaufenden Bund 20 auf, der mit der Stirnseite des Zylinders 9 am zweiten Ende 18 zusammenwirkt. Durch die erste Dichtung 19 ist die Kolbenstange 6 dichtend geführt. Da die erste Dichtung 19 mit der Innenwand 14 des Zylinders zusammenwirkt, genau wie der Kolben12, ergibt sich hier eine Toleranzkette mit wenigen Elementen, so dass man zwischen der Kolbenstange 6 und der ersten Dichtung 19 eine relativ genaue Passung erreichen kann. Querkräfte werden hier vermieden.

Die erste Dichtung 19 ist zwischen dem Zylinder 9 und einem Stopfen 21 angeordnet, der in eine Wand 22 des Behälters 11 eingesetzt ist, durch die die Kolbenstange 6 nach außen geführt ist. Der Stopfen 21 kann in die Wand 22 beispielsweise eingeschraubt sein. Der Stopfen 21 ist in der Wand 22, also gegenüber dem Behälter 11, durch eine zweite Dichtung 23 abgedichtet. Auch die zweite Dichtung 23 kann beispielsweise als O-Ring ausgebildet sein. Hier sind allerdings größere Toleranzen zulässig, weil die zweite Dichtung 23 keine bewegten Teile abdichten muss.

Der Zylinder 9 weist zwischen der Hublänge H und der Wand 22 einen Abschnitt 24 auf, in dem mehrere Fenster 25 ausgebildet sind. Die Fenster 25 sind in Umfangsrichtung verteilt angeordnet. Jedes Fenster 25 weit in Umfangsrichtung eine Erstreckung auf, die mindestens so groß ist, wie ein Abstand 26 zwischen benachbarten Fenstern. Wie man aus Fig. 3 erkennen kann, sind die Fenster 25 länglich ausgebildet, d. h. sie weisen parallel zur Hublänge H eine Länge auf, die größer ist als eine Erstreckung in Umfangsrichtung.

Die Fenster 25 bilden eine Verbindung zwischen dem Hohlraum 10 und dem Innenraum des Zylinders 9 auf der Seite des Kolbens 12, an der die Kolbenstange 6 angeordnet ist. Diese Verbindung, also die Fläche der Fenster 25, ist mindestens viermal so groß wie der Querschnitt des Zylinders 9 senkrecht zur Hublänge H. Damit wird ein störungsfreier und vor allem Dingen ungedrosselter Übergang eines Druckmediums aus dem Hohlraum 10 in das Innere des Zylinders 9 und umgekehrt möglich.

Es ist auch möglich, die Verbindung zwischen dem Hohlraum 10 und dem Innenraum des Zylinders 9 durch ein einziges Fenster 25 zu realisieren. Im Extremfall kann dieses Fenster 25 dann den Großteil des Umfangs des Zylinders 9 ausmachen, so dass der Zylinder 9 am zweiten Ende nur über einen einzigen Steg 24 mit dem Stopfen 21 und damit mit der Wand 22 des Behälters 11 verbunden ist.

Der Hohlraum 10 hat, wie man in Fig. 2 erkennen kann, ein Volumen, das wesentlich größer ist als ein Außenvolumen des Zylinders 9. Der Hohlraum 10 umgibt den Zylinder 9 in Umfangsrichtung.

Unabhängig von der konkreten Ausgestaltung kann vorgesehen sein, dass das Volumen des Hohlraums 10 mindestens 25 mal so groß ist, wie das Hubvolumen, also das Produkt aus Hublänge H und Querschnitt des Zylinders 9. Dementsprechend ist eine relative Änderung des Volumens bei einer Bewegung des Kolbens 12 im Zylinder 9 relativ gering. Die absolute Volumenänderung entspricht maximal dem Hubvolumen. Die relative Änderung ergibt sich dann aus den Quotienten aus Hubvolumen und Summe von Hubvolumen und Volumen des Hohlraums 10. Bei einer entsprechend großen Dimensionierung des Hohlraums 10 kann also eine relative Änderung kleingehalten werden. Sie beträgt dann, wenn das Volumen des Hohlraums 10 mindestens das 25-fache des Hubvolumens beträgt, maximal 4%. Dementsprechend gering sind auch durch die relative Änderung des Volumens bewirkte Druckschwankungen und damit Kraftänderungen auf die Kolbenstange 6. Der Hohlraum 10 kann durch einen nur schematisch dargestellten Druckanschluss 27 mit einem Druckmedium unter einen vorbestimmten Druck gefüllt werden. Bei dem Druckmedium kann es sich beispielsweise um Druckluft handeln.

Im vorliegenden Ausführungsbeispiel ist ein Gegenkraftelement mit einem Zylinder 9 dargestellt. Es ist aber ohne weiteres möglich, in dem Behälter 11 auch mehrere Zylinder 9 anzuordnen und dementsprechend mehrere Antriebselemente 3 für Fadenführer 2 zu beaufschlagen. Hierbei ist davon auszugehen, dass nicht alle Antriebselemente 3 immer gleichartig bewegt werden, so dass sich absolute Druckschwankungen durch Bewegungen der Antriebselemente 3 in der Regel nicht vollständig addieren werden.

Dargestellt ist, dass der Zylinder 9 mit einem durchgehenden Zylinderrohr ausgebildet ist, wobei die Fenster 25 in dem Zylinderrohr ausgebildet sind. Es ist aber auch möglich, ein Fortsatzelement mit dem Zylinder 9 zu verbinden und die Fenster 25 dann in dem Fortsatzelement auszubilden, wobei das Fortsatzelement eine Verbindung zwischen dem Zylinder und der Wand 22 des Behälters 11 bildet.

## Patentansprüche

1. Legebarrenanordnung (1) einer Kettenwirkmaschine mit mindestens einem Fadenführer (2), der an einem Antriebselement (3) angeordnet ist, das mit einer Antriebseinrichtung (4) und mit mindestens einem Gegenkraftelement (5) in Wirkverbindung steht, wobei das Gegenkraftelement (5) eine Kolben-Zylinder-Anordnung aufweist, bei der ein Kolben (12), der über eine Kolbenstange (6) mit dem Antriebselement (3) verbunden ist, in einem Zylinder (9), der einen Zylinderquerschnitt aufweist, über eine Hublänge (H) bewegbar und durch ein Druckmedium beaufschlagbar ist, wobei der Zylinder (9) in einem mit dem Druckmedium gefüllten Hohlraum (10) eines Behälters (11) angeordnet ist, wobei der Hohlraum (10) ein Volumen aufweist, das größer als ein Außenvolumen des Zylinders (9) ist und mit einem Innenraum des Zylinders (9) auf der Seite des Kolbens (12), auf der die Kolbenstange (6) angeordnet ist, in Verbindung steht, **dadurch gekennzeichnet, dass** der Zylinder (9) an mindestens zwei Positionen, die in eine Richtung parallel zur Hublänge (H) einen Abstand aufweisen, mit dem Behälter (11) verbunden ist, und eine Verbindung zwischen dem Hohlraum (10) und dem Innenraum eine Fläche aufweist, die mindestens 4 mal so groß ist, wie eine Querschnittsfläche des Zylinders (9).

2. Legebarrenanordnung nach Anspruch 1,**dadurch gekennzeichnet, dass** die zwei Positionen an den Enden des Zylinders (9) in einer Richtung parallel zur Hubrichtung (H) angeordnet sind.

3. Legebarrenanordnung nach Anspruch 1 oder 2, **dadurch gekennzeichnet, dass** der Hohlraum (10) den Umfang des Zylinders (9) umgibt.

4. Legebarrenanordnung nach einem der Ansprüche 1 bis 3, **dadurch gekennzeichnet, dass** die Kolbenstange (6) durch eine erste Dichtung (19) aus dem Behälter (11) heraus geführt ist, die am Zylinder (9) angeordnet ist, wobei zwischen dem Zylinder (9) und dem Behälter (11) eine zweite Dichtung (23) angeordnet ist.

5. Legebarrenanordnung nach Anspruch 4, **dadurch gekennzeichnet, dass** die erste Dichtung (19) mit einer Innenseite (14) des Zylinders (9) zusammenwirkt.

6. Legebarrenanordnung nach Anspruch 4 oder 5, **dadurch gekennzeichnet, dass** der Zylinder (9) eine Stirnseite aufweist, mit der die erste Dichtung (19) zusammenwirkt.

7. Legebarrenanordnung nach einem der Ansprüche 4 bis 6, **dadurch gekennzeichnet, dass** die erste Dichtung (19) zwischen dem Zylinder (9) und einem Stopfen (21) angeordnet ist, der in den Behälter (11) eingesetzt und mit der zweiten Dichtung (23) gegen den Behälter (11) abgedichtet ist.

8. Legebarrenanordnung nach einem der Ansprüche 1 bis 7, **dadurch gekennzeichnet, dass** der Behälter (11) eine in den Hohlraum (10) hineinragende Befestigungseinrichtung (15) aufweist, an der der Zylinder (9) befestigt ist.

9. Legebarrenanordnung nach einem der Ansprüche 1 bis 8, **dadurch gekennzeichnet, dass** der Zylinder (9) zwischen der Hublänge (H) und einer Wand (22) des Behälters (11), durch die die Kolbenstange (6) aus dem Behälter (11) herausgeführt ist, einen Abschnitt (24) aufweist, in dem die Verbindung angeordnet ist.

10. Legebarrenanordnung nach einem der Ansprüche 1 bis 9, **dadurch gekennzeichnet, dass** die Verbindung ein Fenster (25) oder mehrere in Umfangsrichtung verteilte Fenster (25) in dem Abschnitt (24) aufweist.

11. Legebarrenanordnung nach Anspruch 10, **dadurch gekennzeichnet, dass** jedes Fenster (25) in Umfangsrichtung eine Erstreckung aufweist, die mindestens so groß ist, wie ein Abstand (26) der Fenster in Umfangsrichtung.

12. Legebarrenanordnung nach Anspruch 10 oder 11, **dadurch gekennzeichnet, dass** jedes Fenster (25) parallel zur Hublänge (H) eine Länge aufweist, die größer ist als die Erstreckung in Umfangsrichtung.

13. Legebarrenanordnung nach einem der Ansprüche 9 bis 12, **dadurch gekennzeichnet, dass** der Abschnitt (24) in einer durchgehenden Zylinderwand oder in einem mit dem Zylinder (9) verbundenen Fortsatzelement ausgebildet ist.

## Claims

1. Lay bar assembly (1) of a warp-knitting machine, having at least one yarn guide (2) which is disposed on a drive element (3) which is operationally linked to a drive installation (4) and to at least one counterforce element (5), wherein the counterforce element (5) has a piston-and-cylinder assembly in which a piston (12), which by way of a piston rod (6) is connected to the drive element (3), in a cylinder (9) which has a cylindrical cross section is movable along a stroke length (H) and is impingeable by a pressure medium, wherein the cylinder (9) is disposed in a cavity (10) of a container (11) which is filled with the pressure medium, wherein the cavity (10) has a capacity which is larger than an external capacity of the cylinder (9) and which is connected to an interior space of the cylinder (9) on that side of the piston (12) on which the piston rod (6) is disposed, **characterized in that** the cylinder (9) is connected to the container (11) at at least two positions which have a spacing in a direction which is parallel with the stroke length (H), and a connection between the cavity (10) and the interior space has an area which is at least 4 times as large as a cross-sectional area of the cylinder (9).

2. Guide bar assembly according to Claim 1, **characterized in that** the two positions are disposed at the ends of the cylinder (9) in a direction which is parallel with the stroke direction (H).

3. Guide bar assembly according to Claim 1 or 2, **characterized in that** the cavity (10) surrounds the circumference of the cylinder (9).

4. Guide bar assembly according to one of Claims 1 to 3, **characterized in that** the piston rod (6) is routed out of the container (11) by way of a first seal (19) which is disposed on the cylinder (9), wherein a second seal (23) is disposed between the cylinder (9) and the container (11).

5. Guide bar assembly according to Claim 4, **characterized in that** the first seal (19) interacts with an inner side (14) of the cylinder (9).

6. Guide bar assembly according to Claim 4 or 5, **characterized in that** the cylinder (9) has an end side with which the first seal (19) interacts.

7. Guide bar assembly according to one of Claims 4 to 6, **characterized in that** the first seal (19) is disposed between the cylinder (9) and a plug (21) which is inserted into the container (11) and by way of the second seal (23) is sealed towards the container (11).

8. Guide bar assembly according to one of Claims 1 to 7, **characterized in that** the container (11) has a fastening installation (15) which protrudes into the cavity (10) and to which the cylinder (9) is fastened.

9. Guide bar assembly according to one of Claims 1 to 8, **characterized in that** the cylinder (9) between the stroke length (H) and a wall (22) of the container (11) by way of which the piston rod (6) is routed out of the container (11) has a portion (24) in which the connection is disposed.

10. Guide bar assembly according to one of Claims 1 to 9, **characterized in that** the connection in the portion (24) has a window (25) or a plurality of windows (25) which are distributed in the circumferential direction.

11. Guide bar assembly according to Claim 10, **characterized in that** each window (25) in the circumferential direction has an extent which is at least the size of a spacing (26) of the windows in the circumferential direction.

12. Guide bar assembly according to Claim 10 or 11, **characterized in that** each window (25) in parallel with the stroke length (H) has a length which is larger than the extent in the circumferential direction.

13. Guide bar assembly according to one of Claims 9 to 12, **characterized in that** the portion (24) is configured in a continuous cylinder wall or in an appendage element which is connected to the cylinder (9).

## Revendications

1. Agencement de barre à passettes (1) d'un métier à tricoter chaîne comprenant au moins un guide-fil (2), qui est agencé sur un élément d'entraînement (3), qui est en liaison active avec un dispositif d'entraînement (4) et au moins un élément antagoniste (5), dans lequel l'élément antagoniste (5) est un aménagement à piston-cylindre, dans lequel un piston (12), qui est relié via une tige de piston (6) à l'élément d'entraînement (3), peut être déplacé dans un cylindre (9), qui présente une section transversale cylindrique, sur une longueur de course (H) et être alimenté par un agent de pression, dans lequel le cylindre (9) est agencé dans un espace creux (10) rempli de l'agent de pression d'un réceptacle (11), dans lequel l'espace creux (10) présente un volume qui est plus grand qu'un volume externe du cylindre (9) et est en liaison avec un espace interne du cylindre (9), du côté du piston (12) sur lequel la tige de piston (6) est agencée, **caractérisé en ce que** le cylindre (9) est relié au réceptacle (11) dans au moins deux positions qui présentent un écartement dans une direction parallèle à la longueur de course (H) et une liaison entre l'espace creux (10) et l'espace interne présente une surface qui est au moins 4 fois aussi grande qu'une surface en section transversale du cylindre (9).

2. Agencement de barre à passettes selon la revendication 1, **caractérisé en ce que** les deux positions sont agencées aux extrémités du cylindre (9) dans une direction parallèle à la direction de course (H).

3. Agencement de barre à passettes selon la revendication 1 ou 2, **caractérisé en ce que** l'espace creux (10) entoure la périphérie du cylindre (9).

4. Agencement de barre à passettes selon l'une quelconque des revendications 1 à 3, **caractérisé en ce que** la tige de piston (6) sort du réceptacle (11) à travers un premier joint étanche (19) qui est agencé sur le cylindre (9), dans lequel un second joint étanche (23) est agencé entre le cylindre (9) et le réceptacle (11).

5. Agencement de barre à passettes selon la revendication 4, **caractérisé en ce que** le premier joint étanche (19) coopère avec un côté interne (14) du cylindre (9).

6. Agencement de barre à passettes selon la revendication 4 ou 5, **caractérisé en ce que** le cylindre (9) présente un côté avant avec lequel coopère le premier joint étanche (19).

7. Agencement de barre à passettes selon l'une quelconque des revendications 4 à 6, **caractérisé en ce que** le premier joint étanche (19) est agencé entre le cylindre (9) et un obturateur (21) qui est inséré dans le réceptacle (11) et est étanche avec le second joint étanche (23) vis-à-vis du réceptacle (11).

8. Agencement de barre à passettes selon l'une quelconque des revendications 1 à 7, **caractérisé en ce que** le réceptacle (11) présente un dispositif de fixation (15) dépassant dans l'espace creux (10), sur lequel dispositif est fixé le cylindre (9).

9. Agencement de barre à passettes selon l'une quelconque des revendications 1 à 8, **caractérisé en ce que** le cylindre (9) présente entre la longueur de course (H) et une paroi (22) du réceptacle (11), à travers laquelle la tige de piston (6) sort du réceptacle (11), une section (24) dans laquelle la liaison est agencée.

10. Agencement de barre à passettes selon l'une quelconque des revendications 1 à 9, **caractérisé en ce que** la liaison présente une fenêtre (25) ou plusieurs fenêtres (25) réparties dans la direction périphérique dans la section (24).

11. Agencement de barre à passettes selon la revendication 10, **caractérisé en ce que** chaque fenêtre (25) présente dans la direction périphérique une extension qui est au moins aussi grande qu'un écartement (26) des fenêtres dans la direction périphérique.

12. Agencement de barre à passettes selon la revendication 10 ou 11, **caractérisé en ce que** chaque fenêtre (25) présente parallèlement à la longueur de course (H) une longueur qui est plus grande que l'extension dans la direction périphérique.

13. Agencement de barre à passettes selon l'une quelconque des revendications 9 à 12, **caractérisé en ce que** la section (24) est formée dans une paroi de cylindre d'un seul tenant ou dans un élément de prolongement relié au cylindre (9).
